# EUROPÄISCHE PATENTSCHRIFT

(11) **EP 4 321 059 B1**
(45) Veröffentlichungstag und Bekanntmachung des Hinweises auf die Patenterteilung: **03.09.2025**
(21) Anmeldenummer: 23188260.6
(22) Anmeldetag: 27.07.2023
(51) Int. Cl.: A47F 5/08, A47F 3/10, A47F 3/00, A47F 7/02, A47F 5/02

(54) **PRÄSENTATIONSVORRICHTUNG**
DISPLAY DEVICE
DISPOSITIF DE PRÉSENTATION

(30) Priorität: 11.08.2022 DE 202022104586 U
(43) Veröffentlichungstag der Anmeldung: 14.02.2024
(73) Patentinhaber: Orovivo AG, 85399 Hallbergmoos (DE)
(72) Erfinder: JUSIC, Nusret, 85399 Hallbergmoos (DE)
(74) Vertreter: Puschmann Borchert Kaiser Klettner Patentanwälte Partnerschaft mbB

(56) Entgegenhaltungen:
- DE-U1- 202004 001 742
- US-A1- 2020 205 586

## Beschreibung

Die Erfindung betrifft eine Präsentationsvorrichtung gemäß der im Oberbegriff des Anspruches 1 angegebenen Art.

Präsentationsvorrichtungen mit mindestens einem Display für zu präsentierende Produkte, insbesondere hochwertige Produkte, wie Schmuckwaren, sind bekannt. Das Gehäuse der Präsentationsvorrichtung ist dabei in der Regel quaderförmig mit einer Ober- und einer Unterseite ausgebildet. Zwischen Ober- und Unterseite ist mindestens eine Sichtscheibe angeordnet. Das Gehäuse ist auf einem Drehteller angeordnet und kann um eine Rotationsachse bewegt werden. Hierdurch sind von einem festen Standort alle Seiten des Gehäuses nacheinander einzusehen. Das mindestens eine Display wird bekanntermaßen durch ein Spritzgussverfahren mit einzelnen Vertiefungen gefertigt. Das Kunststoffdisplay ist mit Samtstoff überzogen und in die Vertiefungen sind einzelne Präsentationsstecker einbringbar. Der Präsentationsstecker ist jeweils ein Einwegartikel aus Pappe, der mit Samtstoff überzogen ist. Auf dem Präsentationsstecker werden einzelne Produkte angeordnet. Der Präsentationsstecker wird beim Verkauf dem Kunden mit den Produkten mitgegeben.

Die DE202004001742U1 offenbart eine Drehvitrine zur Präsentation von u.a. Schmuckgegenständen, die eine Säule aufweist, die innerhalb eines Gehäuses, das aus einem Rahmen und Glasscheiben gebildet wird, drehbar gelagert ist. Weiterhin weist die Säule mehrere Displays auf.

Diese bekannte Konstruktion hat den Nachteil, dass sie sehr aufwendig in der Herstellung ist und immer wieder Präsentationsstecker im Verkaufsraum vorgehalten werden müssen. Dies ist sehr kostenintensiv.

Weiterhin ist in der DE7917982U1 ein Dekorationsständer offenbart. Der Dekorationsständer weist zwei übereinanderliegenden Scheiben auf, wobei die Scheiben durch einen oder mehrere Permanentmagneten miteinander verbunden sind. Auf den Scheiben können jeweils Schmuckwaren abgelegt und präsentiert werden. Dadurch werden die Schmuckwaren jeweils nur auf den Oberflächen der Scheiben präsentiert. Eine platzsparende Präsentation, beispielsweise in vertikaler Richtung ist nicht ermöglicht.

In der US2009/0227138A1 ist eine Schmuckauslage mit einem Grundkörper bekannt, der Ausnehmungen, Löcher, Haken und Äste aufweist, um Schmuckware zu präsentieren. Der Grundkörper ist dabei insbesondere als ein einem Baum nachempfundener Stamm ausgebildet, in den eine Vielzahl an Ästen und Haken in zugeordnete Ausnehmungen gesteckt sind. Die Äste weisen Löcher und der Stamm zusätzlich Haken für die Schmuckwaren auf. Durch das Stecken der Äste in den Grundkörper und das Anbringen der Schmuckware an den Ästen, ist ein Austauschen von Schmuckwaren oder Ästen mit hohem Aufwand verbunden.

Die DE202016006693U1 offenbart ein Schmuckdisplay mit einer Präsentationswand, wobei Schmucktabletts und Bilderrahmen über magnetische Befestigungsmittel mit der Präsentationswand verbunden werden können. Das Schmucktablett ist dabei derart ausgebildet, dass eine Mehrzahl an Schmuckwaren an dem Schmucktablett angeordnet und präsentiert werden kann. Nachteilig ist, dass ein Präsentieren von Schmuckwaren nur an zwei Seiten der Präsentationswand möglich ist.

In der US2020/205586A1 ist eine wandförmige Präsentationsvorrichtung, die eine Präsentationsplatte und eine Grundplatte aufweist, die miteinander über einen Klebestreifen verbunden sind, offenbart. Die Grundplatte ist magnetisch ausgebildet. Die Präsentationsplatte weist mehrere Aufnahmen für Verbindungselemente auf, um Schmuckstücke direkt oder indirekt an der Präsentationsplatte anzuordnen. Die Verbindungselemente sind über einen Magneten mit der Grundplatte verbunden.

Es ist daher die Aufgabe der Erfindung, eine Präsentationsvorrichtung gemäß der im Oberbegriff des Anspruches 1 angegebenen Art derart weiterzubilden, dass unter Vermeidung der genannten Nachteile die Präsentationsvorrichtung leichter an die Bedürfnisse anpassbar und in ihrer Gesamtheit nachhaltiger ausgebildet ist.

Diese Aufgabe wird durch die kennzeichnenden Merkmale des Anspruches 1 in Verbindung mit den Oberbegriffsmerkmalen gelöst.

In bekannter Art und Weise umfasst eine Präsentationsvorrichtung ein Gehäuse, das eine Säule mit mindestens einem Display für zu präsentierende Produkte, insbesondere hochwertige Produkte, wie Schmuckwaren, umfasst. Die Säule ist innerhalb des Gehäuses angeordnet. Das Gehäuse weist eine Decke und einen Boden auf, sowie insbesondere zumindest eine dazwischen angeordnete transparente Sichtscheibe. Das Gehäuse ist drehbar gelagert. Das Display ist mindestens mit einer Ausnehmung versehen, in die ein Präsentationsstecker einbringbar ist, der einen der Ausnehmung angepassten Verankerungsbereich aufweist.

Erfindungsgemäß ist der Präsentationsstecker über eine magnetische Verbindung in der Ausnehmung mit dem Display lösbar verbunden. Dabei ist das Display aus zwei übereinander liegenden Platten gebildet. Die Platten sind durch eine Grundplatte und eine Präsentationsplatte gebildet. Die Präsentationsplatte ist auf der der transparenten Sichtscheibe zugewandten Seite angeordnet. Durch die Ausbildung des Displays aus zwei verschiedenen Platten, können beide Platten unterschiedliche Anforderungen erfüllen. Die Grundplatte ist ferromagnetisch ausgebildet. Die Präsentationsplatte kann paramagnetisch ausgebildet sein, beispielsweise aus Aluminium oder einer Aluminiumlegierung. Die Präsentationsplatte weist mindestens eine Ausnehmung für den Verankerungsbereich des Präsentationsstecker auf. Über den Verankerungsbereich des Präsentationssteckers kann dieser mit der Präsentationsplatte einfach verbunden werden. Der Verankerungsbereich weist einen Magneten auf. Über den Magneten kann eine feste und zerstörungsfreie magnetische Verbindung zwischen dem Verankerungsbereich und der Grundplatte realisiert werden, wobei die Verbindung auch wieder einfach gelöst werden kann. Es ist ein Satz unterschiedlicher Präsentationsplatten vorgesehen, welche bedarfsweise mit der Grundplatte lösbar verbindbar sind. Durch die Bereitstellung unterschiedlicher Produktionsplatten, können unterschiedliche Anordnungen von Ausnehmungen je nach Bedarf realisiert werden. Der Satz unterschiedlicher Präsentationsplatten weist Präsentationsplatten mit unterschiedlichen Formen und Anordnungen von Ausnehmungen und eine Präsentationsplatte auf, die keine Ausnehmungen aufweist, jedoch mit auf der Präsentationplatte fest angeordneten Haken versehen ist. Hierdurch ergibt sich eine große Variabilität, um den Bedürfnissen gerecht zu werden Vorzugsweise weist der Satz unterschiedlicher Präsentationsplatten eine Platte ohne Ausnehmungen mit auf der Präsentationplatte fest angeordneten Haken auf.

Gemäß einer weiteren vorteilhaften Ausführungsform der Erfindung sind die Grundplatte und die Präsentationsplatte über eine Klebeverbindung, insbesondere doppelseitiges Klebeband, miteinander verbunden. Durch diese Verbindung sind eine gute Stabilität und ein einfaches Lösen, beispielsweise bei einem Austausch oder einer Reparatur, gewährleistet. Des Weiteren wird Volumen und Gewicht eingespart.

Um eine robuste Grundstruktur der Präsentationsvorrichtung zu gewährleisten, ist die Grundplatte aus Stahl ausgebildet.

Eine flexible, aber doch schlagfeste Oberfläche kann dadurch gewährleistet werden, wenn die Grundplatte pulverbeschichtet ist.

Bevorzugt ist die Präsentationsplatte eloxiert und pulverbeschichtet ausgebildet. Durch das Pulverbeschichten und Eloxieren der Oberfläche wird die Präsentationsplatte vor äußeren Einflüssen geschützt.

Vorzugsweise ist die mindestens eine Ausnehmung im Display durch Laserschneiden in die Präsentationsplatte eingebracht. Mit dem Laserschneiden wird ein präzises und schnelles Verfahren zur Fertigung der Ausnehmung ermöglicht.

Bevorzugt weist die mindestens eine Ausnehmung eine rechteckige, insbesondere quadratische Form auf. Der Präsentationsstecker ist wird dadurch formschlüssig vor einem Verdrehen bei Belastung gegenüber dem Display gesichert.

Gemäß einer weiteren vorteilhaften Ausbildungsform der Erfindung ist die mindestens eine Ausnehmung zur Aufnahme von unterschiedlichen Präsentationssteckern mit einem jeweils gleich ausgebildeten Verankerungsbereich vorgesehen. Hierdurch lassen sich Präsentationsstecker unterschiedlicher Form und Dimensionierung einfach mit der Präsentationsplatte verbinden und damit auch unterschiedliche Produkte und/oder Produktgrößen präsentieren.

Vorzugsweise ist ein Satz unterschiedlicher Präsentationsstecker, wie beispielsweise Kartuschen, Pins, vorgesehen. Je nach Anwendungsbedarf werden damit verschiedene Präsentationsstecker zur Verfügung gestellt.

Bevorzugt ist der Präsentationsstecker aus dem Verankerungsbereich und einem Präsentationsbereich zum Anbringen für zu präsentierende Produkte ausgebildet. Dabei können der Verankerungsbereich und der Präsentationsbereich unterschiedlich und nach Funktionalität ausgebildet werden.

Um die Produktion zu vereinfachen, sind der Verankerungsbereich und der Präsentationsbereich einstückig ausgebildet.

Gemäß einer weiteren vorteilhaften Ausbildungsform der Erfindung weist der Präsentationsbereich zumindest einen Haken auf. Durch den Haken können zu präsentierende Produkte am Präsentationsbereich einfach angeordnet werden.

Gemäß einer weiteren vorteilhaften Ausbildungsform der Erfindung weist der Satz unterschiedlicher Präsentationsplatten eine Präsentationsplatte mit lediglich einer nach oben offenen Aufnahme auf. Über die Aufnahme können dann bestimmte Produkte angeordnet werden, welche sich darüber besser präsentieren lassen.

Bevorzugt erstreckt die Aufnahme sich im Wesentlichen über die gesamte Breite der Präsentationsplatte.

Vorzugsweise sind die Haken in einer Reihe im oberen Bereich der Präsentationsplatte angeordnet.

Gemäß einer weiteren vorteilhaften Ausführungsform der Erfindung erstreckt sich die Reihe der Haken im Wesentlichen über die gesamte Breite.

Bevorzugt weist die Grundplatte auf der der Präsentationsplatte abgewandten Seite eine Befestigungsvorrichtung für die Säule, beispielsweise in Form von zumindest zwei Haken auf, über die die Grundplatte lösbar mit der Säule verbindbar ist. Hierdurch ist eine einfache und stabile Verbindung der Grundplatte mit der Säule gewährleistet.

Gemäß einer weiteren vorteilhaften Ausführungsform der Erfindung ist die Säule quaderförmig ausgebildet. Die quaderförmige Ausbildung vereinfacht den Fertigungsprozess der Säule.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: eine perspektivische Ansicht einer Präsentationsvorrichtung nach der Erfindung;
- Fig. 2: eine Draufsicht auf die Vorderseite einer ersten Ausführungsform eines Displays der Präsentationsvorrichtung;
- Fig. 3: eine Seitenansicht der ersten Ausführungsform des Displays nach Fig. 2;
- Fig. 4: eine Draufsicht auf die Vorderseite einer zweiten Ausführungsform eines Displays der Präsentationsvorrichtung;
- Fig. 5: eine Seitenansicht der zweiten Ausführungsform des Displays nach Fig. 4; und
- Fig. 6: eine perspektivische Ansicht von schräg oben einer dritten Ausführungsform eines Displays der Präsentationsvorrichtung.

Die Fig. 1 zeigt eine Präsentationsvorrichtung 10, mit einem Gehäuse 13, das eine Säule 12 umfasst, die mittig innerhalb des Gehäuses 13 angeordnet ist, und einem Drehteller 18, der das Gehäuse 13 trägt.

Die Fig. 2 bis 6 zeigen drei unterschiedlich ausgebildete Ausführungsformen des Displays 14.

In der Fig. 1 ist die Präsentationsvorrichtung 10 dargestellt.

Das Gehäuse 13 wird durch einen rechteckigen Rahmen 15 gebildet wird, der eine Decke 15a und einen Boden 15b aufweist. Vier in den Ecken angeordnete Streben 15c verbinden die Decke 15a mit dem Boden 15b. Der Boden 15b ist an seiner Unterseite mit dem Drehteller 18 verbunden. Der Drehteller 18 weist ein Drehgelenk und ein Auflager auf. Der Drehteller 18 ist durch das Drehgelenk um eine Rotationsachse drehbar gelagert. Über das Auflager ist das Gehäuse 13 auf einer Abstellfläche im Verkaufsraum anordbar. Jeweils zwei benachbarte Streben 15c werden durch eine transparente Sichtscheibe 16 miteinander verbunden. Das Gehäuse 13 haust somit die Säule 12 mit den Displays 14 vollständig ein.

Die transparente Sichtscheibe 16 ist jeweils an einer Seite schwenkbar gelagert, so dass man bei auf geschwenkter Sichtscheibe 16 Zugriff zum Innenbereich des Gehäuses 13 hat. Im geschlossenen Zustand kann die Sichtscheibe 16 in bekannter Weise mit dem Rahmen 15 versperrt werden.

Die konzentrisch in dem Gehäuse 13 angeordnete Säule 12 weist wie das Gehäuse 13 eine quaderförmige Grundform auf, deren Höhe deutlich größer ist als deren Länge und Breite. An den vier Seitenflächen 12a der Säule 12 sind jeweils drei übereinander angeordnete, plattenförmige Displays 14 angeordnet. Die Displays 14 weisen jeweils mehrere quaderförmige Ausnehmungen 20 auf, welche in Richtung auf die Vorderseite des Displays 14 offen sind.

In den Ausnehmungen 20 ist jeweils ein Präsentationsstecker 22 eingebracht. Die Präsentationsstecker 22 weisen jeweils einen Verankerungsbereich 22a und einen Präsentationsbereich 22b auf. Der Verankerungsbereich 22a ist auf der dem Display 14 zugwandten Seite vorgesehen. Der Präsentationsbereich 22b ist auf der dem Display 14 abgewandten Seite ausgebildet. Am Präsentationsbereich 22b ist Schmuck angebracht.

Die Fig. 2 zeigt eine erste erfindungsgemäße Ausführungsform eines Displays 14. Das Display 14 hat eine Oberseite 14a, eine Unterseite 14b und zwei Längsseiten 14c. Das Display 14 weist mehrere übereinander angeordnete Reihen von Ausnehmungen 20 auf. Die Reihen sind jeweils parallel ausgebildet. Innerhalb einer Reihe sind benachbarte Ausnehmungen 20 im gleichen Abstand zueinander angeordnet. Die Ausnehmungen 20 sind quadratisch ausgebildet. In den Ausnehmungen 20 sind jeweils Präsentationsstecker 22 eingebracht.

Die Ausnehmungen 20 werden durch Laserschneiden in die Präsentationsplatte 24 eingebracht.

Denkbar ist auch, dass unterschiedlich geformte und unterschiedlich dimensionierte Präsentationsstecker 22 in die Ausnehmungen 20 eingebracht sind, wobei der Verankerungsbereich 22a jeweils gleich ausgebildet ist.

Als Präsentationsstecker 22 kommen beispielsweise Pins und Kartuschen zur Anwendung. Kartuschen haben dabei ein eine quaderförmige Form und bilden einen Hohlkörper.

In der Fig. 3 ist eine Seitenansicht der ersten Ausführungsform des Displays 14 nach Fig. 2 dargestellt. Das Display 14 ist zweiteilig ausgebildet und weist eine Präsentationsplatte 24 und eine Grundplatte 26 auf. Diese liegen aneinander an und sind mit doppelseitigem Klebeband miteinander fest verbunden. Nur die Präsentationsplatte 24 weist dabei die Ausnehmungen 20 auf. In die Ausnehmungen 20 sind die Präsentationsstecker 22 eingebracht. Im Präsentationsbereich 22a ist ein Haken 22c angeordnet.

Auf dem Haken 22c werden insbesondere Schmuckstücke, wie Schmuckketten oder Ohrringe, angeordnet.

Der Verankerungsbereich 22b liegt an der Grundplatte 26 an und ist mit dieser über einen Magneten lösbar verbunden.

Die Grundplatte 26 ist dabei auf der der Säule 12 zugewandten Seite und die Präsentationsplatte 24 auf der der Sichtscheibe 16 zugewandten Seite angeordnet. Die Grundplatte 26 weist auf der der Säule 12 zugewandten Seite ein Verbindungselement 28 auf. Durch das Verbindungselement 28 kann das Display 14 lösbar mit der Säule 12 verbunden werden. Es sind zwei Verbindungselemente 28 zur Verbindung des Displays 14 mit der Säule 12 vorgesehen. Die Verbindungselemente 28 sind als nach unten orientierte Haken ausgebildet. Die Säule 12 weist dafür hier nicht dargestellte eine Aufnahme oder Querstrebe auf.

Die Grundplatte 26 ist aus ferromagnetischem Material, insbesondere Stahl, ausgebildet. Die Präsentationsplatte 24 ist aus Aluminium ausgebildet. Die Präsentationsplatte 24 weist einen Samtüberzug auf. Die Grundplatte 26 ist pulverbeschichtet. Die Präsentationsplatte 24 ist pulverbeschichtet und eloxiert.

Die Fig. 4 zeigt eine Draufsicht auf die Vorderseite einer zweiten Ausführungsform des Displays 14. Die Präsentationsstecker 22 sind in dieser Ausführungsform quaderförmig ausgebildet, wobei die Längsseite im Vergleich zur Breite deutlich größer ist. Die Präsentationsstecker 22 weisen eine größeren Präsentationsbereich 22b auf als die Präsentationsstecker 22 in Fig. 2. Des Weiteren weisen die Präsentationsstecker 22 am oberen Ende jeweils zwei Nuten 22d auf. Im oberen Bereich mittig weisen die Präsentationsstecker 22 jeweils den Haken 22c auf. Der Präsentationsstecker 22 weist eine nach oben offene Aufnahme 34 auf.

Denkbar ist auch, dass sich eine Aufnahme 34 eines Präsentationssteckers 22 über die gesamte Breite der Präsentationsplatte 24 erstreckt.

In der Fig. 5 ist eine Seitenansicht der zweiten Ausführungsform des Displays 14 nach Fig. 4 gezeigt. Die Präsentationsstecker 22 sind durch einen Magneten mit der Präsentationsplatte 24 verbunden.

Die Fig. 6 zeigt eine dritte Ausführungsform des Displays 14. Das Display 14 weist eine Reihe von Haken 30 im oberen Bereich der Präsentationsplatte 24 auf. Im unteren Bereich ist ein kastenförmiger, nach oben offener Behälter 32 vorgesehen.

Durch die lösbare und austauschbare Ausbildung der Präsentationsplatte 24 und der Präsentationsstecker 22 der Präsentationsvorrichtung 10 ist die diese leichter an die Bedürfnisse des Verkaufsraums anpassbar und in ihrer Gesamtheit nachhaltiger ausgebildet.

### Bezugszeichenliste

- 10: Präsentationsvorrichtung
- 12: Säule
- 12a: Seitenfläche der Säule 12
- 13: Gehäuse
- 14: Display
- 15: Rahmen
- 15a: Decke des Rahmens 15
- 15b: Boden des Rahmens 15
- 15c: Strebe des Rahmens 15
- 14a: Oberseite des Display 14
- 14b: Unterseite des Display 14
- 14c: Längsseite des Display 14
- 16: Sichtscheibe
- 18: Drehteller
- 20: Ausnehmung
- 22: Präsentationsstecker
- 22a: Verankerungsbereich des Präsentationssteckers 22
- 22b: Präsentationsbereich des Präsentationssteckers 22
- 22c: Haken des Präsentationssteckers 22
- 22d: Nut des Präsentationssteckers 22
- 24: Präsentationsplatte
- 26: Grundplatte
- 28: Verbindungselement
- 30: Haken
- 32: Behälter
- 34: Aufnahme

## Patentansprüche

1. Präsentationsvorrichtung (10), umfassend einen Präsentationsstecker (22) und ein Gehäuse (13),
das eine Säule (12) mit mindestens einem Display (14) für zu präsentierende Produkte, insbesondere hochwertige Produkte, wie Schmuckwaren, umfasst, wobei die Säule (12) innerhalb des Gehäuses (13) angeordnet ist, das Gehäuse (13) eine Decke (15a) und einen Boden (15b) aufweist, sowie insbesondere zumindest eine dazwischen angeordnete transparente Sichtscheibe (16), und das Gehäuse (13) drehbar gelagert ist, **dadurch gekennzeichnet, dass** das Display (14) mit mindestens einer Ausnehmung (20) versehen ist, in die der Präsentationsstecker (22) einbringbar ist, der einen der Ausnehmung (22) angepassten Verankerungsbereich (22a) aufweist, dass der Präsentationsstecker (22) über eine magnetische Verbindung in der Ausnehmung (20) mit dem Display (14) lösbar verbunden ist, wobei das Display (14) aus zwei übereinander liegenden Platten (24, 26) gebildet ist, wobei die Platten (24, 26) durch eine Grundplatte (26) und eine Präsentationsplatte (24) gebildet sind, die Präsentationsplatte (24) auf der der transparenten Sichtscheibe (16) zugewandten Seite angeordnet ist, wobei die Grundplatte (26) ferromagnetisch ausgebildet ist, insbesondere die Präsentationsplatte (24) paramagnetisch ausgebildet ist, beispielsweise aus Aluminium oder einer Aluminiumlegierung, wobei die Präsentationsplatte (24) die Ausnehmung (20) aufweist, die für den Verankerungsbereich (22a) des Präsentationsstecker (22) vorgesehen ist, wobei der Verankerungsbereich (22a) einen Magneten aufweist, wobei über den Magneten eine magnetische Verbindung zwischen Präsentationsstecker (22) und Display (14) ausgebildet ist, wobei ein Satz unterschiedlich ausgebildeter Präsentationsplatten (24) vorgesehen ist, wobei unterschiedliche Präsentationsplatten (24) unterschiedliche Formen und Anordnungen von Ausnehmungen (20) aufweisen und eine Präsentationsplatte (24) des Satzes unterschiedlicher Präsentationsplatten (24) keine Ausnehmungen (20) aufweist, jedoch mit auf der Präsentationplatte (24) fest angeordneten Haken (30) versehen ist, und wobei die Präsentationsplatte (24) des Satzes unterschiedlicher Präsentationsplatten (24) jeweils bedarfsweise mit einer Grundplatte (26) lösbar verbindbar sind.

2. Präsentationsvorrichtung nach Anspruch 1, **dadurch gekennzeichnet, dass** die Grundplatte (26) und die Präsentationsplatte (24) über eine Klebeverbindung miteinander verbunden sind.

3. Präsentationsvorrichtung nach einem der vorangehenden Ansprüche, **dadurch gekennzeichnet, dass** die Grundplatte (26) aus Stahl ausgebildet ist.

4. Präsentationsvorrichtung nach einem der vorangehenden Ansprüche, **dadurch gekennzeichnet, dass** die Grundplatte (26) pulverbeschichtet ist.

5. Präsentationsvorrichtung nach einem der vorangehenden Ansprüche, **dadurch gekennzeichnet, dass** die Präsentationsplatte (24) eloxiert und pulverbeschichtet ausgebildet ist.

6. Präsentationsvorrichtung nach einem der vorangehenden Ansprüche, **dadurch gekennzeichnet, dass** die mindestens eine Ausnehmung (20) im Display (14) durch Laserschneiden in die Präsentationsplatte (24) eingebracht ist.

7. Präsentationsvorrichtung nach einem der vorangehenden Ansprüche, **dadurch gekennzeichnet, dass** die mindestens eine Ausnehmung (20) eine rechteckige, insbesondere quadratische Form aufweist.

8. Präsentationsvorrichtung nach einem der vorangehenden Ansprüche, **dadurch gekennzeichnet, dass** die mindestens eine Ausnehmung (20) zur Aufnahme von unterschiedlichen Präsentationssteckern (22) mit einem jeweils gleich ausgebildeten Verankerungsbereich (22a) vorgesehen ist.

9. Präsentationsvorrichtung nach einem der vorangehenden Ansprüche, **dadurch gekennzeichnet, dass** ein Satz unterschiedlicher Präsentationsstecker (22), wie beispielsweise Kartuschen, Pins, vorgesehen sind.

10. Präsentationsvorrichtung nach einem der vorangehenden Ansprüche, **dadurch gekennzeichnet, dass** der Präsentationsstecker (22) aus dem Verankerungsbereich (22a) und einem Präsentationsbereich (22b) zum Anbringen für zu präsentierende Produkte ausgebildet ist, insbesondere dabei der Verankerungsbereich (22a) und der Präsentationsbereich (22b) einstückig ausgebildet sind und/oder der Präsentationsbereich (22b) zumindest einen Haken aufweist.

11. Präsentationsvorrichtung nach einem der vorangehenden Ansprüche, **dadurch gekennzeichnet, dass** der Satz unterschiedlicher Präsentationsplatten (24) eine Präsentationsplatte (24) mit lediglich einer nach oben offener Aufnahme (34) aufweist, insbesondere die Aufnahme (34) sich im Wesentlichen über die gesamte Breite der Präsentationsplatte (24) erstreckt.

12. Präsentationsvorrichtung nach einem der vorangehenden Ansprüche, **dadurch gekennzeichnet, dass** die Haken (32) in einer Reihe im oberen Bereich der Präsentationsplatte (24) angeordnet sind, insbesondere die Reihe der Haken (32) sich im Wesentlichen über die gesamte Breite erstreckt.

13. Präsentationsvorrichtung nach einem der vorangehenden Ansprüche, **dadurch gekennzeichnet, dass** die Grundplatte (26) auf der der Präsentationsplatte (24) abgewandten Seite eine Befestigungsvorrichtung (28) für die Säule (12), beispielsweise in Form von zumindest zwei Haken aufweist, über die die Grundplatte (26) lösbar mit der Säule (12) verbindbar ist.

## Claims

1. Display device (10), comprising a pluggable display unit (22) and a housing (13) that comprises a column (12) having at least one display (14) for products to be displayed, in particular high-quality products such as jewelry, which column (12) is arranged inside the housing (13), which housing (13) has a top (15a) and a bottom (15b), and in particular at least one transparent viewing panel (16) arranged therebetween, and the housing (13) is rotatably mounted, **characterized in that** the display (14) has at least one recess (20) made therein into which the pluggable display unit (22) can be introduced, which latter has an anchoring region (22a) adapted to the recess (22), **in that** the pluggable display unit (22) is detachably connected to the display (14) via a magnetic connection in the recess (20), with the display (14) being formed from two superimposed plates (24, 26), which plates (24, 26) are constituted by a base plate (26) and a display plate (24), which display plate (24) is arranged on the side facing the transparent viewing panel (16), with the base plate (26) being ferromagnetic, in particular the display plate (24) being paramagnetic, for example made of aluminum or an aluminum alloy, with the display plate (24) having the recess (20) which is provided for the anchoring region (22a) of the pluggable display unit (22), wherein the anchoring region (22a) has a magnet, wherein a magnetic connection is formed between the pluggable display unit (22) and the display (14) via the magnet, wherein a set of differently formed display plates (24) is provided, wherein different display plates (24) have different shapes and different arrangements of recesses (20) and one display plate (24) of the set of different display plates (24) has no recesses (20), but is provided with hooks (30) fixed securely on the display plate (24), and wherein the display plate (24) of the set of different display plates (24) can each be detachably connected to a base plate (26) as required.

2. Display device according to claim 1, **characterized in that** the base plate (26) and the display plate (24) are connected to each other via an adhesive bond.

3. Display device according to any one of the preceding claims, **characterized in that** the base plate (26) is made of steel.

4. Display device according to any one of the preceding claims, **characterized in that** the base plate (26) is powder-coated.

5. Display device as claimed in any one of the preceding claims, **characterized in that** the base plate (24) is anodized and powder-coated.

6. Display device according to any one of the preceding claims, **characterized in that** the at least one recess (20) in the display (14) is cut into the display plate (24) by laser cutting.

7. Display device according to any one of the preceding claims, **characterized in that** the at least one recess (20) is rectangular, in particular square, in shape.

8. Display device according to any one of the preceding claims, **characterized in that** the at least one recess (20) is adapted to receive different pluggable display units (22) each having an identically formed anchoring region (22a).

9. Display device according to any one of the preceding claims, **characterized in that** a set of different pluggable display units (22), such as cartridges, pins, are provided.

10. Display device according to any one of the preceding claims, **characterized in that** the pluggable display unit (22) consists of the anchoring region (22a) and a display region (22b) for attaching products to be displayed, in particular the anchoring region (22a) and the display region (22b) are formed in one piece and/or the display region (22b) has at least one hook.

11. Display device according to any one of the preceding claims, **characterized in that** the set of different display plates (24) comprises a display plate (24) having only one holder (34) that is open towards the top, which holder (34) in particular extends substantially over the entire width of the display plate (24).

12. Display device according to any one of the preceding claims, **characterized in that** the hooks (32) are arranged in a row in the upper region of the display plate (24), with the row of hooks (32) in particular extending substantially over the entire width.

13. Display device according to any one of the preceding claims, **characterized in that** the base plate (26) has, on its side facing away from the display plate (24), a fastening device (28) for the column (12), for example in the form of at least two hooks, via which the base plate (26) can be detachably connected to the column (12).

## Revendications

1. Dispositif de présentation (10), comprenant un connecteur de présentation (22) et un logement (13), qui comprend une colonne (12) avec au moins un présentoir (14) pour des produits à présenter, en particulier des produits de grande valeur, comme des articles de joaillerie, dans lequel la colonne (12) est disposée à l'intérieur du logement (13), le logement (13) présente un plafond (15a) et un fond (15b), ainsi qu'en particulier au moins une vitre d'observation transparente (16) disposée entre ceux-ci, et le logement (13) est monté en rotation, **caractérisé en ce que** le présentoir (14) est pourvu d'au moins un évidement (20) dans lequel le connecteur de présentation (22) peut être introduit, qui présente une zone d'ancrage (22a) adaptée à l'évidement (22), que le connecteur de présentation (22) est relié de manière détachable au présentoir (14) par l'intermédiaire d'une liaison magnétique dans l'évidement (20), dans lequel le présentoir (14) est formé de deux plaques (24, 26) superposées, dans lequel les plaques (24, 26) sont formées par une plaque de base (26) et une plaque de présentation (24), la plaque de présentation (24) est disposée sur la face tournée vers la vitre d'observation transparente (16), dans lequel la plaque de base (26) est réalisée de manière ferromagnétique, en particulier la plaque de présentation (24) est réalisée de manière paramagnétique, par exemple en aluminium ou à partir d'un alliage d'aluminium, dans lequel la plaque de présentation (24) présente l'évidement (20), qui est prévu pour la zone d'ancrage (22a) du connecteur de présentation (22), dans lequel la zone d'ancrage (22a) présente un aimant, dans lequel une liaison magnétique entre le connecteur de présentation (22) et le présentoir (14) est réalisée par l'aimant, dans lequel un groupe de plaques de présentation (24) réalisées de manière différente est prévu, dans lequel différentes plaques de présentation (24) présentent différentes formes et ensembles d'évidements (20) et une plaque de présentation (24) du groupe de différentes plaques de présentation (24) ne présente pas d'évidements (20), mais est pourvu de crochets (30) disposés à demeure sur la plaque de présentation (24), et dans lequel les plaques de présentation (24) du groupe de différentes plaques de présentation (24) peuvent respectivement si nécessaire être reliées de manière détachable à une plaque de base (26).

2. Dispositif de présentation selon la revendication 1, **caractérisé en ce que** la plaque de base (26) et la plaque de présentation (24) sont reliées l'une à l'autre par l'intermédiaire d'une liaison adhésive.

3. Dispositif de présentation selon l'une quelconque des revendications précédentes, **caractérisé en ce que** la plaque de base (26) est réalisée en acier.

4. Dispositif de présentation selon l'une quelconque des revendications précédentes, **caractérisé en ce que** la plaque de base (26) est revêtue par poudre.

5. Dispositif de présentation selon l'une quelconque des revendications précédentes, **caractérisé en ce que** la plaque de présentation (24) est réalisée de manière anodisée et revêtue par poudre.

6. Dispositif de présentation selon l'une quelconque des revendications précédentes, **caractérisé en ce que** l'au moins un évidement (20) dans le présentoir (14) est ménagé par découpe laser dans la plaque de présentation (24).

7. Dispositif de présentation selon l'une quelconque des revendications précédentes, **caractérisé en ce que** l'au moins un évidement (20) présente une forme rectangulaire, en particulier carrée.

8. Dispositif de présentation selon l'une quelconque des revendications précédentes, **caractérisé en ce que** l'au moins un évidement (20) est prévu pour la réception de différents connecteurs de présentation (22) avec une zone d'ancrage (22a) réalisée respectivement de manière identique.

9. Dispositif de présentation selon l'une quelconque des revendications précédentes, **caractérisé en ce qu'**un groupe de différents connecteurs de présentation (22), comme par exemple des cartouches, des broches, sont prévus.

10. Dispositif de présentation selon l'une quelconque des revendications précédentes, **caractérisé en ce que** le connecteur de présentation (22) est réalisé à partir de la zone d'ancrage (22a) et d'une zone de présentation (22b) pour la pose de produits à présenter, en particulier la zone d'ancrage (22a) et la zone de présentation (22b) sont réalisées d'une seule pièce et/ou la zone de présentation (22b) présente au moins un crochet.

11. Dispositif de présentation selon l'une quelconque des revendications précédentes, **caractérisé en ce que** le groupe de différentes plaques de présentation (24) présente une plaque de présentation (24) avec uniquement un logement (34) ouvert vers le haut, en particulier le logement (34) s'étend sensiblement sur toute la largeur de la plaque de présentation (24).

12. Dispositif de présentation selon l'une quelconque des revendications précédentes, **caractérisé en ce que** les crochets (32) sont disposés sur une rangée dans la zone supérieure de la plaque de présentation (24), en particulier la rangée des crochets (32) s'étend sensiblement sur toute la largeur.

13. Dispositif de présentation selon l'une quelconque des revendications précédentes, **caractérisé en ce que** la plaque de base (26) présente sur la face opposée à la plaque de présentation (24) un dispositif de fixation (28) pour la colonne (12), par exemple sous forme d'au moins deux crochets, par l'intermédiaire desquels la plaque de base (26) peut être reliée à la colonne (12) de manière détachable.
